# FASCICULE DE BREVET EUROPEEN

(11) **EP 0 646 698 B1**
(45) Date de publication et mention de la délivrance du brevet: **06.08.1997**
(21) Numéro de dépôt: 94402167.4
(22) Date de dépôt: 29.09.1994
(51) Int. Cl.: E21B 49/00

(54) **Procédé d'évaluation de l'endommagement de la structure d'une roche entourant un puits**
Verfahren zur Bewertung der Beschädigung von Gesteinsstrukturen im Bohrloch
Method of evaluating the damage of rock structures in a well

(30) Priorité: 30.09.1993 FR 9311665
(43) Date de publication de la demande: 05.04.1995
(73) Titulaire: ELF AQUITAINE PRODUCTION, 92400 Courbevoie (FR)
(72) Inventeur: Rochon, Jean, F-64000 Pau (FR)
(74) Mandataire: Timoney, Ian Charles Craig

(56) Documents cités:
- EP-A- 0 286 152
- FR-A- 2 623 561
- GB-A- 2 060 903
- US-A- 3 604 256
- US-A- 4 052 885
- US-A- 4 558 592

## Description

La présente invention se rapporte à un procédé d'évaluation de l'endommagement de la structure d'une roche entourant un puits, et plus particulièrement à un tel procédé destiné à évaluer l'endommagement au fond d'un puits pétrolier.

Lors d'un forage pétrolier, au fur et à mesure que le puits est foré, un tubage métallique est descendu dans le puits afin de renforcer la paroi du puits et d'isoler l'intérieur du puits des diverses couches de roche traversées par le puits. L'espace annulaire défini entre l'extérieur du tubage et la paroi du puits est rempli de ciment afin de renforcer davantage le puits, et d'éviter la communication de fluides entre les couches.

Une fois que le puits est terminé, il faut mettre en communication l'intérieur du puits et la couche de roche pétrolifère avoisinante. Pour ce faire, un outil de perforation est descendu au fond du puits au niveau de la roche pétrolifère. L'outil est muni de charges explosives qui sont destinées à perforer successivement le tubage, la couche de ciment et la roche pétrolifère. L'ouverture ou la perforation qui s'étend dans la roche est entourée par une zone endommagée de perméabilité plus faible que celle de la roche pétrolifère.

On peut également utiliser un outil de coupe muni de couteaux qui, lors de la mise en rotation de l'outil au fond du puits, découpent une section du cuvelage et de la paroi du puits pour créer une ouverture dans la roche pétrolifère; Cette ouverture ou "fenêtre" est également entourée d'une zone endommagée.

Lorsque le passage du pétrole de la roche pétrolifère à l'intérieur du puits s'effectue à travers des perforations, un endommagement trop important de la zone avoisinante réduit considérablement la productivité du puits. Dans le cas où la zone endommagée est très compactée, avec comme résultat une perméabilité trop faible, il convient soit de recommencer l'opération de perforation soit de procéder à des mesures, telles que l'acidification, pour faciliter l'écoulement du pétrole.

Le document US-A- 3,604,256 décrit un procé d'évaluation de l'endommagement de la paroi d'un puits pétrolier, dans lequel deux séries de perforations, verticalement espacées dans le puits, sont isolées l'une de l'autre par un joint disposé dans le puits. Puis, un fluide, de la même nature que celui présent dans la roche pétrolifère, est envoyé sous pression dans la chambre définie dans le puits par le joint, afin de pénétrer dans les perforations s'ouvrant dans cette chambre. La pression du fluide est ensuite mesurée au voisinage des autres perforations afin de déterminer la perméabilité moyenne de la roche pétrolifère.

La présente invention a donc pour objet un procédé d'évaluation de l'endommagement de la structure d'une roche entourant un puits qui permet de quantifier la perméabilité de la zone endommagée délimitant une perforation, et plus généralement le puits.

Pour ce faire, l'invention propose un procédé d'évaluation de l'endommagement de la structure d'une roche comportant les étapes suivantes :
- à partir d'une chambre définie dans le puits, injection dans la roche, déjà saturée par un premier fluide d'une première viscosité, d'une huile, et enregistrement de la pression de l'huile injectée en fonction du temps ;
- analyse de l'évolution de la pression de l'huile injectée afin de déduire les zones de perméabilité différente présentes dans la roche, caractérisé en ce que l'on utilise une huile ayant une viscosité entre 10 et 100 fois à celle du premier fluide, l'analyse de l'évolution de la pression de l'huile injectée s'effectue à partir de la chambre, et en ce que l'analyse de l'évolution de la perméabilité en fonction de la distance au puits s'effectue en utilisant la dérivée par rapport au temps de la courbe de l'évolution de pression de l'huile en fonction du temps.

La présente invention permet ainsi d'évaluer l'endommagement de la structure d'une roche entourant un puits, la zone endommagée résultant soit de l'opération de forage du puits, soit d'une perforation ou d'une coupe de la roche.

D'autres caractéristiques et avantages de la présente invention apparaîtront plus clairement à la lecture de la description ci-après, faite en référence aux dessins annexés dans lesquels :
- la figure 1 est une représentation schématique, en coupe longitudinale, d'un puits pétrolier ;
- la figure 2 est une vue de détail d'un élément de la figure 1 ;
- la figure 3 est un schéma d'un dispositif permettant de mettre en oeuvre le procédé objet de la présente invention dans des conditions de laboratoire ;
- la figure 4 est une courbe de l'évolution de la pression en fonction de l'avancée théorique du front visqueux,
- la figure 5 montre l'évolution de la perméabilité de l'échantillon avec la distance radiale,
- la figure 6 est une vue schématique, en coupe longitudinale d'un puits pétrolier muni d'un appareil permettant la mise en oeuvre du procédé objet de la présente invention,
- la figure 7 est une courbe de l'évolution de la pression d'huile en fonction du temps ; et
- la figure 8 est une courbe qui montre, de façon alternative, l'évolution de la perméabilité avec la distance radiale.

Comme représenté sur la figure 1, un puits 10, qui dans l'exemple illustré est un puits pétrolier, s'étend de la surface 12 jusqu'à une couche de roche pétrolifère 14. Un cuvelage 16 métallique s'étend à l'intérieur du puits 10 et l'espace annulaire défini entre l'extérieur du cuvelage 16 et la paroi 18 du puits 10 est rempli de ciment 20. Une colonne de production 22, disposée de manière connue dans le puits 10, est munie, à son extrémité supérieure, d'un ensemble de vannes de sécurité 24. L'espace annulaire 26 défini entre la colonne de production 22 et le tubage 16 est fermé, à son extrémité inférieure, par un dispositif d'étanchéité 28, plus communément appelé "packer".

Lors de la mise en production du puits, un outil perforateur 30 est descendu dans le puits 10 par la colonne de production 22 jusqu'au niveau de la roche pétrolifère 14. Ensuite, on fait détonner des charges explosives 32 disposées dans l'outil perforateur 30. L'explosion des charges 32 crée des perforations 34 à travers le tubage 16 et le ciment 18, s'étendant dans la roche pétrolifère 14.

Comme on le voit mieux sur la figure 2, la perforation 34 est délimitée par une zone endommagée 36 de compacité supérieure à celle de la roche 14, qui est formée par la compression de la roche résultant de l'explosion. L'explosion réduit la taille des grains de roche dans la zone endommagée et provoque une réduction de sa perméabilité. Selon l'invention, afin de déterminer si des traitements pour faciliter l'écoulement du pétrole sont nécessaires, on procède à une évaluation de l'endommagement de la zone entourant la perforation.

Un dispositif, permettant la mise en oeuvre du procédé selon la présente invention dans des conditions du laboratoire, est représenté sur la figure 3. Un ensemble piston 38 et cylindre 40 reçoit un échantillon 42 de roche de section annulaire, dont on souhaite mesurer la perméabilité. Le piston 38 coulisse de manière étanche dans le cylindre 40 sous l'effet d'une pression hydraulique appliquée par une entrée 44. L'échantillon 42 est maintenu de manière étanche dans le cylindre 40 à l'aide de deux joints 46, 48 de manière à définir avec la paroi interne du cylindre 40 un passage annulaire 50 qui communique avec une sortie 52. Un passage central 54 créé par une perforation à l'intérieur de l'échantillon 42 communique avec une entrée de fluide 56. Un circuit d'huile, représenté généralement en 58, comprend une pompe 60, à débit constant, reliée à une source électrique 62, et des réservoirs d'huile 64, 66 et 68. Les réservoirs 66 et 68 contenant chacun une huile différente peuvent être reliés sélectivement par un ensemble de vannes 70 à un conduit 72 menant à l'entrée 56. La pression à la sortie 52 est réglée par une vanne 74 de surpression. Le gradient de pression entre l'entrée 56 et la sortie 52 est mesuré par un dispositif de mesure 76.

A titre d'essai, un échantillon de roche a été testé en laboratoire.

L'échantillon testé était du grès de Béréa et se présentait sous la forme d'un cylindre creux ayant un rayon extérieur Re de 5,05 cm, une épaisseur H de 2,36 cm et une longueur de 8 cm. La perméabilité radiale de l'échantillon k(ref) était de 174mD avant endommagement par le tir de perforation.

Avant de réaliser les expériences de mesure, l'échantillon est préalablement nettoyé et séché. De l'huile ayant une viscosité µ₁ = 1.5 cPo est envoyée du réservoir 66 par le conduit 72 pour saturer l'échantillon 42 qui a préalablement été mis sous vide.

La porosité de l'échantillon mesurée lors de l'essai avec l'huile de viscosité de 1,5 cPo est de 19,4 %. La pression de l'huile à l'entrée 56 est ensuite portée à 5 bars et la perméabilité radiale Ko mesurée est égale à 103 mD. A temps t = 0, une huile de viscosité µ₂ = 47,5 cPo est envoyée du réservoir 68 à l'entrée 56 avec un débit constant Q de 18,8 ml/h et le gradient de pression entre le passage central 54 et la sortie 52 est enregistré en fonction du temps.

Sur la figure 4, on voit l'évolution de la pression appliquée à l'entrée 56 de l'échantillon 42 en fonction de l'avancée théorique du front visqueux. La courbe peut être décomposée en un certain nombre de tronçons élémentaires, qui sont délimités par des changements de pente sur la courbe. Ces tronçons correspondent à des couronnes de perméabilité différentes. Ces couronnes de perméabilité différente sont reprises sur la figure 5 qui montre l'évolution de la perméabilité avec la distance à partir du passage axial 54.

La courbe de la figure 5 fait apparaître 3 zones distinctes, chacune correspondant à une section de la courbe de la figure 4:
- une zone A d'épaisseur 0,5 cm à partir du passage axial 54 de perméabilité intermédiaire, cette zone étant endommagée et déconsolidée ;
- une zone endommagée annulaire B d'épaisseur 2 cm de perméabilité fortement réduite ; et
- une zone annulaire C d'environ 2 cm d'épaisseur de perméabilité élevée, non endommagée par l'opération de perforation.

Sur la figure 6 est représenté un appareil permettant la mise en oeuvre du procédé selon l'invention dans un puits pétrolier. Le puits 110 s'étend de la surface 112 jusqu'à une couche de roche pétrolifère 114 dans laquelle ont été formées soit des perforations 134, comme illustré sur la droite de la figure. Un outil de mesure, représenté généralement en 142, est disposé vers l'extrémité inférieure d'une colonne de production 144 s'étendant de la surface 112 à la couche de roche pétrolifère 114.

L'outil 142 comprend un joint d'étanchéité supérieur 146 et un joint d'étanchéité inférieur 148 qui, une fois que l'outil 142 est descendu dans le puits 110 au niveau de la couche 114, sont reliés à une source 150 de fluide sous pression disposée à la surface 112 afin de mettre les joints sous pression et d'assurer l'étanchéité avec l'intérieur du cuvelage 116. Les deux joints d'étanchéité 146 et 148 définissent entre eux une chambre 152 dont la paroi comprend l'endommagement à évaluer qui est formé soit des perforations 134 soit de la fenêtre 140.

L'intérieur de la chambre 152 est relié à une source 154 d'huile sous pression par l'intérieur de la colonne de production 144. L'intérieur de la colonne de production 144 est muni, en un point prédéterminé, d'une restriction 156. La source 154 est reliée à un enregistreur 158 qui est destiné à enregistrer l'évolution de la pression de l'unité envoyée par la colonne de production 144. La présence de la restriction 156 dans le passage d'huile provoque une montée en pression qui est affichée sur l'enregistreur 158 juste avant l'arrivée de l'huile dans la chambre 152. L'entrée de l'huile dans la chambre 152 se fait par un orifice 160.

La mise en oeuvre de l'outil 142 s'effectue comme suit. Une fois que la colonne de production 144 est descendue dans le puits de façon que l'outil 142 se trouve au niveau des perforations 134 ou de la fenêtre 140, les deux joints d'étanchéité 146 et 148 sont mis sous pression à partir de la source 150 afin d'assurer que la chambre 152 soit isolée du puits 110. La roche à évaluer est ensuite saturée avec un fluide de viscosité connue. Ce premier fluide peut comprendre soit le fluide présent dans le puits, soit l'huile en place dans la roche pétrolifère. Dans les deux cas, la viscosité du fluide dans les conditions en fond de puits peut être déterminée par des techniques conventionnelles. Dans un mode alternatif de réalisation où aucun fluide approprié n'est présent au fond du puits, le premier fluide de viscosité connue est envoyé de la surface par l'intérieur de la colonne de production 144.

Une fois que la roche à évaluer est saturée par le premier fluide, un deuxième fluide, notamment une huile, de forte viscosité supérieure à celle du premier fluide, est envoyé sous pression par l'intérieur de la colonne de production 144 vers la chambre 152. Par forte viscosité, on entend une viscosité environ 10 à 100 fois supérieure à celle du premier fluide et, de préférence environ 30 fois supérieure.

L'instant où l'huile de forte viscosité arrive à la restriction 156 peut être détecté sur l'enregistreur 158 par une montée en pression. Ensuite, connaissant le volume de la colonne de production 144 en aval de la restriction, ainsi que le volume de la chambre 152, on peut déterminer le moment où la chambre 152, y compris les volumes des perforations 134 ou de la fenêtre 140, est remplie d'huile et ainsi le moment où commence la saturation de la roche 114.

A partir du début de la saturation de la roche 114 à débit constant, on enregistre le gradient de pression en fonction du temps. L'évolution de la pression de l'huile en fonction du temps est représentée par la courbe de la figure 7 et celle de la pression de l'huile en fonction du rayon théorique d'avancée du front visqueux par une courbe analogue à celle de la figure 4. Les points de changement de pente de cette courbe indiquent des changements associés de perméabilité. Les tronçons reliant les points de changement de pente représentent des zones de la roche de perméabilité différente. Ces zones sont reprises sur une courbe analogue à celle de la figure 5 qui montre l'évolution de la perméabilité avec la distance radiale à partir du puits.

Dans un deuxième mode d'interprétation, au lieu de détecter les points de changement de pente, on trace la dérivée de la courbe du gradient de pression en fonction du temps afin de générer une courbe de l'évolution de la perméabilité en fonction de la distance au puits.

Sur la figure 8 est représentée une courbe de l'évolution de la perméabilité réalisée en utilisant la dérivée de la courbe de la figure 4. La figure 8 reprend, ainsi, de façon plus précise, les données de la figure 5.

On peut utiliser le procédé selon l'invention pour déterminer d'autres caractéristiques relatives à l'état de fonctionnement du puits, par exemple pour compter le nombre de perforations présentes au fond du puits.

La distance au puits au temps t est définie par l'équation$\text{R(t) =} \sqrt{\frac{\text{Qt}}{\text{π.H.φ}} {\text{- Rw}}^{\text{2}}}$

La perméabilité locale au temps t [donc à R(t)] est définie par l'équation$\text{k(t) =} \frac{\text{Q} \left({\text{µ}}_{\text{1}} {\text{- µ}}_{\text{2}}\right)}{\text{4.π.H} \frac{\left({\text{t + π Rw}}^{\text{2}} \text{Hφ}\right)}{\text{Q}} \text{.} \frac{\text{d P} \left(\text{t}\right)}{\text{dt}}}$ où
- Q: = débit d'injection
- H: = Hauteur du réservoir
- φ: = Porosité moyenne du réservoir
- R_{w}: = Rayon du puits
- µ₁: = Viscosité du fluide initial
- µ₂: = Viscosité du fluide injecté (µ₂ > µ₁)
- R(t): = Rayon du front visqueux au temps t
- k(t): = Perméabilité au front au temps t (donc en R)

## Revendications

1. Procédé d'évaluation de l'endommagement de la structure d'une roche entourant un puits comportant les étapes suivantes :
- à partir d'une chambre définie dans le puits, injection dans la roche, déjà saturée par un premier fluide d'une première viscosité, d'une huile, et enregistrement de la pression de l'huile injectée en fonction du temps ;
- analyse de l'évolution de la pression de l'huile injectée afin de déduire les zones de perméabilité différente présentes dans la roche, caractérisé en ce que l'on utilise une huile ayant une viscosité entre 10 et 100 fois à celle du premier fluide, l'analyse de l'évolution de la pression de l'huile injectée s'effectue à partir de la chambre, et en ce que l'analyse de l'évolution de la perméabilité en fonction de la distance au puits s'effectue en utilisant la dérivée par rapport au temps de la courbe de l'évolution de pression de l'huile en fonction du temps.

2. Procédé selon la revendication 1, caractérisé en ce que la saturation de la roche avec le premier fluide est due à un fluide déjà présent dans le puits de forage.

3. Procédé selon la revendication 1, caractérisé en ce que la saturation de la roche avec le premier fluide s'effectue à partir de la surface.

4. Procédé selon la revendication 3 caractérisé en ce que l'on utilise une huile en temps que premier fluide.

5. Procédé selon l'une des revendications 1 à 4 caractérisé en ce que l'on utilise une huile ayant une viscosité 30 fois supérieure à celle du premier fluide.

## Patentansprüche

1. Verfahren zur Bewertung der Beschädigung der Struktur eines einen Schacht umgebenden Fels, das die folgenden Schritte aufweist:
- von einer in dem Schacht ausgebildeten Kammer aus Einspritzen eines Öles in den bereits durch ein erstes Fluid mit einer ersten Viskosität gesättigten Fels und Aufzeichnen des Drucks des eingespritzten Öls als Funktion der Zeit;
- Analyse der Entwicklung des Drucks des eingespritzten Öls, um die in dem Fels vorhandenen Bereiche mit verschiedener Durchlässigkeit darzustellen,
dadurch gekennzeichnet, daß ein Öl verwendet wird, das eine Viskosität hat, die zwischen 10- und 100-mal so groß ist wie die des ersten Fluids, daß die Analyse der Entwicklung des Drucks des eingespritzten Öls von der Kammer aus erfolgt und daß die Analyse der Entwicklung der Durchlässigkeit als Funktion der Entfernung zum Schacht durch Verwendung der Ableitung nach der Zeit der Kurve der Entwicklung des Öldrucks als Funktion der Zeit erfolgt.

2. Verfahren nach Anspruch 1, dadurch gekennzeichnet, daß die Sättigung des Fels mit dem ersten Fluid durch ein bereits in dem Bohrschacht vorhandenes Fluid erfolgt.

3. Verfahren nach Anspruch 1, dadurch gekennzeichnet, daß die Sättigung des Fels mit dem ersten Fluid von der Oberfläche aus erfolgt.

4. Verfahren nach Anspruch 3, dadurch gekennzeichnet, daß als erstes Fluid ein Öl verwendet wird.

5. Verfahren nach einem der Ansprüche 1 bis 4, dadurch gekennzeichnet, daß ein Öl verwendet wird, das eine Viskosität hat, die 30-mal größer als die des ersten Fluids ist.

## Claims

1. Method for evaluating damage to the structure of rock surrounding a well, comprising the following steps:
- from a chamber set in the well, injecting the rock, which is already saturated with a first fluid having a first viscosity, with an oil and recording the pressure of the injected oil as a function of time,
- analysing the development of the pressure of the injected oil in order to deduce the areas of different permeability present in the rock, characterised in that an oil having a viscosity between 10 and 100 times that of the first fluid is used, that the development of the pressure of the injected oil is analysed from the chamber, and that the analysis of the development of the permeability as a function of the distance from the well is performed using the derivative with respect to time of the oil pressure development curve as a function of time.

2. Method according to claim 1, characterised in that the saturation of the rock with the first fluid is due to a fluid already present in the drilled well.

3. Method according to claim 1, characterised in that the saturation of the rock with the first fluid is done from the surface.

4. Method accoding to claim 3, characterised by the use of an oil as the first fluid.

5. Method according to any of claims 1 to 4, characterised by the use of an oil having a viscosity 30 times greater than that of the first fluid.
